# EUROPÄISCHE PATENTSCHRIFT

(11) **EP 1 136 187 B1**
(45) Veröffentlichungstag und Bekanntmachung des Hinweises auf die Patenterteilung: **22.10.2008**
(21) Anmeldenummer: 01103137.4
(22) Anmeldetag: 10.02.2001
(51) Int. Cl.: B25B 13/46

(54) **Schraubwerkzeug mit einem drehrichtungsumschaltbaren Ratschengetriebe**
Fastening device with reversible ratchet
Outil de vissage avec cliquet reversible

(30) Priorität: 08.03.2000 DE 20003955 U
(43) Veröffentlichungstag der Anmeldung: 26.09.2001
(73) Patentinhaber: Gedore-Werkzeugfabrik Otto Dowidat KG, 42899 Remscheid (DE)
(72) Erfinder: Etmanski, Wolfgang, 42899 Remscheid (DE)
(74) Vertreter: Stenger, Watzke & Ring

(56) Entgegenhaltungen:
- EP-A- 0 437 007
- US-A- 2 803 980
- US-A- 5 626 061
- US-A- 6 003 413

## Beschreibung

Die Erfindung betrifft ein mit einem drehrichtungsumschaltbaren Ratschengetriebe ausgestattetes Schraubwerkzeug, mit einem Drehabtriebsteil, welches aus einer eine Getriebeaufnahmekammer bodenseitig verschließenden Bodenplatte ragt, wobei in der Getriebeaufnahmekammer ein mit dem Drehabtriebsteil drehverbundener Rastkörper und eine oder mehrere mit den auf der Umfangsfläche des Rastkörpers angeordneten Rastausnehmungen zusammenwirkende Sperrklinke einliegen, wobei die Getriebeaufnahmekammer einem quer zur Drehachse des Drehabtriebteiles abragenden Griffs zugeordnet ist.

Derartige Schraubwerkzeuge sind unter der Bezeichnung Ratschen, Knarren oder dergleichen wie z.B. aus der US-A-5 626 061 im Stand der Technik bekannt. Bei den bekannten Schraubwerkzeugen besteht der Griff aus einem Stahlrohr, auf welchem eine Kunststoffgriffhülse einseitig aufgesteckt ist. Andererseits bildet der Griff eine Aufnahmekammer aus, die beidseitig offen ist und in welcher das Getriebe einliegt.

Der Erfindung liegt die Aufgabe zugrunde, das gattungsgemäße Schraubwerkzeug herstellungstechnisch und verwendungstechnisch zu verbessern.

Gelöst wird die Aufgabe durch die in den Ansprüchen angegebene Erfindung.

Der Anspruch 1 sieht vor, dass der Griff ein Kunststoffspritzgussteil ist und die Getriebeaufnahmekammer bis auf die von der Bodenplatte verschlossene Öffnung ringsum geschlossen ist. Zufolge dieser Ausgestaltung ist der Griff in einfacher Weise herstellbar, nämlich in einem einzigen Produktionsschritt im Wege des Spritzgießens. Der Griff kann einstückig ausgebildet sein. Die Aufnahmekammer besitzt die Form einer Wanne, die bodenseitig geschlossen ist, so dass der Eintritt von Verunreinigungen, beispielsweise Sand in das Getriebe wirksam vermieden ist. In einer Weiterbildung der Erfindung ist vorgesehen, dass die Getriebeaufnahmekammer im rückwärtigen Bereich ein Gleitlager für einen Lagerfortsatz des Rastkörpers ausbildet. Diese Weiterbildung hat eine Reduzierung der Teilezahl zur Folge. Der Rastkörper wird dann einerseits in der Bodenplatte und andererseits in dem Gleitlager der Getriebeaufnahmekammer gelagert. Vorteilhaft ist es, wenn zwei welchselseitig in und außer Wirkung bringbare Sperrklingen von einem stählernen, als Passstück ausgebildeten Sperrklinkenträger gelagert werden. Dieser Sperrklinkenträger kann passend in eine entsprechende Ausnehmung des Randbereiches der Getriebeaufnahmekammer eingesetzt werden. Der Sperrklinkenträger kann schlitzoffene Lagerschalen ausbilden, in denen die Sperrklinken schwenkgelagert einliegen. Die Sperrklinken können gegen die Kunststoffgehäusewand mittels Druckfedern abgefedert sein. Sie werden mittels eines Umschalthebels in und außer Wirkung gebracht. Das Gleitlager wird von einem bodenseitig geschlossenen Topf ausgebildet, dessen Topfinnenwand auf einer Zylindermantelwandfläche liegt. Bei dieser Ausgestaltung gleitet der Lagerfortsatz des Rastkörpers, welcher aus Stahl besteht, unmittelbar auf einer Kunststoffoberfläche. Die Wölbung einer Stirnseite des Lagerfortsatzes weist auf den ebenen Topfboden. Sie kann sich dort gegebenenfalls auf dem Zentrum des Topfbodens abstützen. Der ebene Topfboden stabilisiert die zylindrische Lagerhöhlung. Der Rand, mit dem die Zylindermantelwand des Topfes in den ebenen Topfboden übergeht ist gerundet. Der nötige axiale Raum für diese Rundung wird durch die Auswölbung der Stirnseite des Lagerfortsatzes geschaffen, so dass sich zwischen Rundung und Wölbung ein meniskusförmiger Freiraum ausbildet. Der Umschalthebel kann eine Gehäusedurchbrechung durchragen. An dem aus dem Gehäuse herausragenden Ende des Umschalthebel ist letztere mit einem Schwenkhebel gekoppelt, so dass von außen her die Links- Rechtsumschaltung erfolgen kann.

Ein Ausführungsbeispiel der Erfindung wird nachfolgend anhand beigefügter Zeichnungen erläutert. Es zeigen:
- Fig. 1: ein erfindungsgemäßes Schraubwerkzeug im Querschnitt,
- Fig. 2: in vergrößerter Darstellung in Unteransicht bei abgenommener Bodenplatte die Getriebeaufnahmekammer mit einliegenden Getriebeteilen,
- Fig. 3: den Kunststoffgriff von unten,
- Fig. 4: den Kunststoffgriff von der Seite und
- Fig. 5: den Kunststoffgriff mit bereits vormontiertem Schwenkhebel von oben.

Das Schraubwerkzeug des Ausführungsbeispieles besteht aus einem einstückig ausgebildeten, im Kunststoffspritzgussverfahren hergestellten Griff 7. Dieser Griff besitzt eine Handangriffszone 7' die gegenüber einem Halsabschnitt 7'' verbreitert ist, und einen Kopf 7'''. Der Kopf 7''' bildet eine Griffaufnahmekammer 6 aus, die wannenförmig ausgebildet ist und bis auf die mit einer Bodenplatte 2 verschließbare Öffnung ringsumschlossen ist.

In der Getriebeaufnahmekammer befindet sich ein topfförmiges Gleitlager 8, in welchem ein Lagerfortsatz 9 eines Rastkörpers 3 drehbargelagert ist. Der Lagerfortsatz 9 besitzt eine zylindrische Oberfläche und eine gewölbte Stirnfläche.

Der Rastkörper besitzt ferner sägezahnförmige Rastausnehmungen 4, die sich über den gesamten Umfang des Rastkörpers 3 erstrecken und eine Parallerstreckung zur Ausrichtung der Drehachse des Rastkörpers 3 besitzen.

Mit einem Halsabschnitt 3' liegt der Rastkörper 3 in einer Lageröffnung der Bodenplatte 2. Ein vierkantförmiges Drehabtriebsteil 1 ragt aus der Bodenplatte heraus und ist fest mit dem Hals 3' verbunden.

In der Bodenplatte 2 ist ferner ein Umschalthebel 13 schwenkbar gelagert. Dieser Umschalthebel 13 durchragt eine Durchbrechung 14 der der Bodenplatten verschlossenen Öffnung gegenüberliegenden Wandung der Getriebeaufnahmekammer 6. Auf das Ende des Umschalthebels 13 ist ein Schwenkhebel 15 aufgesteckt. Durch Verschwenken des Schwenkhebels 15 kann die Drehrichtung beziehungsweise Sperrrichtung des Getriebes eingestellt werden.

In der Getriebeaufnahmekammer 6 befinden sich ferner zwei Sperrklinken 5, die wechselweise im verrastenden Eingriff mit den Rastausnehmungen 4 schaltbar sind. Mittels Druckfedern 12 stützen sich die Rastklinken 5 an den Kunststoffwänden der Griffaufnahmekammer 6 ab.

Der Umschalthebel 13 besitzt flügelartige Fortsätze, mit welchen er in einen verrastenden Steuereingriff treten kann zu korrespondierenden Fortsätze der Sperrklinken 5, so dass die so beaufschlagte Sperrklinke 5 außer Wirkung gebracht ist zu den Rastausnehmungen 4.

Die Sperrklinken 5 besitzen endseitig Zylinderabschnitte 16, die in schlitzoffenen Lagerhöhlungen schwenkbar aber radialgefesselt einliegen. Die Lagerschalen 11 sind einem Sperrklinkenträger 10 aus Stahl zugeordnet. Dieser Sperrklinkenträger 10 ist als Passstück aus Stahl ausgebildet und kann in eine entsprechende Rechteckaussparung eingesetzt werden, wobei sich die Rechteckaussparung an die Getriebeaufnahmekammer 6 anschließt.

Der Boden des topfförmigen Gleitlagers 8 bildet eine Lagerabdeckung 17 aus, die kuppelförmig nach außen vorsteht. Innen hat sie einen ebenen Boden. Dieser ebene Boden geht unter Ausbildung einer kreisförmigen Rundung in die zylinderförmige Mantelwand des Topfes über. Zwischen der Wölbung der Stirnfläche des Lagerfortsatzes 9 und dem Topfboden bildet sich somit ein meniskusförmiger Freiraum 21 aus. Vorzugweise liegt das Zentrum der Wölbung gegenüber dem Zentrum des Bodens beabstandet. Es kann aber auch eine Berührung eintreten. Die Axialkräfte werden vorzugsweise von einer der Stirnfläche parallelen, axialversetzten Ringfläche 22 in das Gehäuse übertragen. Diese ringförmige Gleitfläche 22 liegt unmittelbar auf einer Randfläche des Topfes auf.

Die Schmalseiten von sowohl Kopf 7''', als auch Griffabschnitt 7' sind gerundet und bilden Teile von Kreisbögen mit jeweils gleichen Radien aus. Der dem Kopf 7''' zugeordnete Bogen geht in jeweils geradlinige Längsseiten über. Die beiden voneinander wegweisenden Längsseitenabschnitte laufen in Richtung auf das Ende des Griffabschnittes 7' hin keilförmig bis in einen Hals 7'' fort. An den Bogen des Griffabschnittes 7'' schließen sich ebenfalls geradlinig verlaufende Längsseitenabschnitte an. Diese verlaufen parallel zueinander.

## Patentansprüche

1. Mit einem drehrichtungsumschaltbaren Ratschengetriebe ausgestattetes Schraubwerkzeug, mit einem Drehabtriebsteil (1), welches aus einer eine Getriebeaufnahmekammer (6) bodenseitig verschließenden Bodenplatte (2) ragt, wobei in der Getriebeaufnahmekammer (6) einen mit dem Drehabtriebsteil (1) drehverbundener Rastkörper (3) und eine oder mehrere mit den auf der Umfangsfläche des Rastkörpers (3) angeordneten Rastausnehmungen (4) zusammenwirkende Sperrklinken (5) einliegen, wobei die Getriebeaufnahmekammer (6) einem quer zur Drehachse des Drehabtriebsteiles abragenden Griffs (7) zugeordnet ist, **dadurch gekennzeichnet, dass** der Griff (7) ein Kunststoffspritzgußteil ist und die Getriebeaufnahmekammer (6) bis auf die von der Bodenplatte (2) verschlossene Öffnung ringsum geschlossen ist und im rückwärtigen Bereich ein topfförmige Gleitlager (8) für einen Lagerfortsatz (9) des Rastkörpers (3) ausbildet.

2. Schraubwerkzeug, nach Anspruch 1, **dadurch gekennzeichnet, dass** zwei wechselseitig in und außer Wirkung bringbare Sperrklinken (5) von einem stählernen, als Passstück ausgebildeten Sperrklinkenträger (10) gelagert werden.

3. Schraubwerkzeug, nach einem oder mehreren der vorhergehenden Ansprüche, **dadurch gekennzeichnet, dass** der Sperrklinkenträger (10) schlitzoffene Lagerschalen (11) ausbildet zur Lagerung von im Wesentlichen zylinderförmige Lagerabschnitte (16) der Sperrklinken (5).

4. Schraubwerkzeug, nach einem oder mehreren der vorhergehenden Ansprüche, **dadurch gekennzeichnet, dass** die Sperrklinke (5) gegen die Kunststoffgehäusewand mittels Druckfeder (12) abgefedert ist und mittels eines Umschalthebels (13) in und außer Wirkung bringbar ist.

5. Schraubwerkzeug, nach einem oder mehreren der vorhergehenden Ansprüche, **dadurch gekennzeichnet, dass** das Gleitlager (8) von der auf einer Zylindermantelfläche liegenden Topfwand ausgebildet ist und die zum ebenen Topfboden weisende Stirnfläche des Lagerfortsatzes (16) gewölbt ist.

6. Schraubwerkzeug, nach einem oder mehreren der vorhergehenden Ansprüche, **gekennzeichnet durch** einen sich zwischen Topfboden und der Stirnfläche des Lagerfortsatzes (16) ausgebildeten meniskusförmigen Freiraum.

7. Schraubwerkzeug, nach einem oder mehreren der vorhergehenden Ansprüche **dadurch gekennzeichnet, dass** die Axialkräfte von einer zur Stirnfläche des Lagerfortsatzes (16) axial beabstandeten aber parallel verlaufenden Ringgleitfläche (22) in den Topfrand geleitet werden.

8. Schraubwerkzeug, nach einem oder mehreren der vorhergehenden Ansprüche, **dadurch gekennzeichnet, dass** der Umschalthebel (13) eine Gehäusedurchbrechung (14) durchragt und mit einem Gehäuse außenseitigen Schwenkhebel (15) gekoppelt ist.

9. Schraubwerkzeug, nach einem oder mehreren der vorhergehenden Ansprüche, **dadurch gekennzeichnet, dass** der Griff an der der Getriebeaufnahmekammer (6) gegenüberliegenden Seite eine Ergänzungshöhlung (18) ausbildet, deren Mantel einen Griffabschnitt ausbildet.

10. Schraubwerkzeug, nach einem oder mehreren der vorhergehenden Ansprüche, **dadurch gekennzeichnet, dass** die Breite des Griffabschnittes (7') etwa der Breite des Getriebekopfes (7''') entspricht.

11. Schraubwerkzeug, nach einem oder mehreren der vorhergehenden Ansprüche, **dadurch gekennzeichnet, dass** die Schmalseiten von sowohl des Kopfes (7''') als auch des Griffabschnittes (7') auf Kreisbogenlinien verlaufen und sich an die Kreisbogenlinien geradlinig verlaufende Grifflängsseitenabschnitte anschließen, wobei die sich dem kopfseitigen Bogenabschnitt anschließenden geradlinigen Längsseitenabschnitte in Richtung auf den Hals (7'') aufeinander zulaufend erstrecken und die sich dem Griffabschnitt (7') zugeordneten Geradlinienabschnitte parallel zueinander verlaufen.

## Claims

1. Screwing tool equipped with a ratchet-type gearbox, of which the rotating direction can be reversed, comprising an output rotation part (1) protruding out of a bottom plate (2) which closes a gearbox receiving chamber (6), a detent body (3) which is connected for rotation with the output rotation part (1) and one or more safety catches (5) cooperating with notches (4) arranged on the circumferential surface of the detent body (3) lying in said gearbox receiving chamber (6), wherein said gearbox receiving chamber (6) is associated with a handle (7) which protrudes transversely to the direction of rotation of the output rotation part, **characterized in that** the handle (7) is an injection-molded plastic part and that the gearbox receiving chamber (6) is closed all around, except of the opening which is closed by the bottom plate (2), and that it forms in the rear part thereof a pot-like sliding bearing (8) for a bearing extension (9) of the detent body (3).

2. Screwing tool according to claim 1, **characterized in that** two safety catches (5) that can be reciprocally brought into and out of effect are supported by a safety catch steel carrier (10) which is formed as an adapter.

3. Screwing tool according to one or more of the preceding claims, **characterized in that** the safety catch carrier (10) forms bearing shells (11) including slot openings, for bearing substantially cylindrical bearing portions (16) of the safety catches (5).

4. Screwing tool according to one or more of the preceding claims, **characterized in that** the safety catch (5) is cushioned against the plastic housing wall by means of a pressure spring (12) and can be brought into and out of effect by means of a switch lever (13).

5. Screwing tool according to one or more of the preceding claims, **characterized in that** the sliding bearing (8) is formed by the wall of the pot that lies on a cylinder lateral surface and that the front surface of the bearing extension (16) facing towards the bottom of the pot is arched.

6. Screwing tool according to one or more of the preceding claims, **characterized by** a meniscus-like free space formed between the bottom of the pot and the front surface of the bearing extension (16).

7. Screwing tool according to one or more of the preceding claims, **characterized in that** the axial forces are introduced into the rim of the pot from an annular sliding surface (22) which is axially spaced from but extending parallel to the front surface of the bearing extension (16).

8. Screwing tool according to one of more of the preceding claims, **characterized in that** the switch lever (13) penetrates through a housing breakthrough (14) and is coupled to a pivoted lever (15) on the external side of the housing.

9. Screwing tool according to one or more of the preceding claims, **characterized in that** on the side opposite to the gearbox receiving chamber (6) the handle forms a supplementing cavity (18), of which the shell forms a grip portion.

10. Screwing tool according to one or more of the preceding claims, **characterized in that** the width of the grip portion (7') approximately corresponds to the width of the gearbox head (7''').

11. Screwing tool according to one or more of the preceding claims, **characterized in that** small faces of both the head (7"') and the grip portion (7') extend on circular arc lines and that straight longitudinal side portions of the grip join said circular arc lines, wherein the straight longitudinal side portions joining said head-side arc section extend so as to converge towards the neck (7''') and wherein the straight portions which are associated with the grip portion (7') extend parallel to each other.

## Revendications

1. Outil de vissage équipé d'un engrenage à cliquet dont le sens de rotation peut être inversé avec une partie de réduction de rotation (1) qui sort d'une plaque de fond (2) qui ferme côté fond une chambre de logement de l'engrenage (6), un corps d'enclenchement relié en rotation (3) à la partie de réduction de rotation (1) et un ou plusieurs cliquets d'arrêt (5) coopérant avec les évidements de cliquet (4) placés sur la surface périphérique du corps d'enclenchement (3) reposant dans la chambre de logement de l'engrenage (6), la chambre de logement de l'engrenage (6) étant assignée à une poignée (7) qui fait saillie transversalement par rapport au sens de rotation de la partie de réduction de rotation, **caractérisé en ce que** la poignée (7) est une pièce moulée par injection en matière plastique et la chambre de logement de l'engrenage (6) est fermée tout autour à part l'ouverture fermée par la plaque de fond (2) et configure, dans la zone arrière, un palier à glissement en forme de pot (8) pour un prolongement de palier (9) du corps d'enclenchement (3).

2. Outil de vissage selon la revendication 1, **caractérisé en ce que** deux cliquets d'arrêt (5) qui peuvent être rendus actifs et inactifs en alternance sont supportés par un support de cliquets d'arrêt en acier (10) configuré comme une pièce ajustée.

3. Outil de vissage selon une ou plusieurs des revendications précédentes, **caractérisé en ce que** le support de cliquets d'arrêt (10) forme des coquilles de support (11) à fente ouverte pour le support des sections de palier (16) substantiellement en forme de cylindres des cliquets d'arrêt (5).

4. Outil de vissage selon une ou plusieurs des revendications précédentes, **caractérisé en ce que** le cliquet d'arrêt (5) est amorti par un ressort de pression (12) contre la paroi du bâti en matière plastique et peut devenir actif et inactif au moyen d'un levier à deux positions (13).

5. Outil de vissage selon une ou plusieurs des revendications précédentes, **caractérisé en ce que** le palier à glissement (8) est formé par la paroi de pot située sur une surface enveloppante en cylindre et la face frontale du prolongement du palier (16) est voûtée vers le fond plat du pot.

6. Outil de vissage selon une ou plusieurs des revendications précédentes, **caractérisé par** un espace libre en forme de ménisque configuré entre le fond du pot et la face frontale du prolongement du palier (16).

7. Outil de vissage selon une ou plusieurs des revendications précédentes, **caractérisé en ce que** les forces axiales sont guidées dans le bord du pot par une surface de glissement annulaire (22) espacée axialement de la face frontale du prolongement du palier (16) mais parallèle à celle-ci.

8. Outil de vissage selon une ou plusieurs des revendications précédentes, **caractérisé en ce que** le levier à deux positions (13) traverse une découpure du bâti (14) et est couplé à un levier de pivotement (15) à l'extérieur du bâti.

9. Outil de vissage selon une ou plusieurs des revendications précédentes, **caractérisé en ce** la poignée forme une cavité de complément (18) sur le côté opposé à la chambre de logement de l'engrenage (6) , cavité dont l'enveloppe forme une section de poignée.

10. Outil de vissage selon une ou plusieurs revendications précédentes, **caractérisé en ce que** la largeur de la section de poignée (7') correspond à peu près à la largeur de la tête d'engrenage (7"').

11. Outil de vissage selon une ou plusieurs revendications précédentes, **caractérisé en ce que** les petits côtés de la tête (7"') aussi bien que de là section de poignée (7') sont sur des lignes d'arc de cercle et que des sections de côté longitudinal de poignée se rattachent en ligne droite aux lignes d'arc de cercle, les sections de coté longitudinal en ligne droite qui se rattachent à la section d'arc côté tête s'étendant en direction du col (7") en allant l'une vers l'autre et les sections de ligne droite assignées à la section de poignée (7') étant parallèles l'une à l'autre.
